# FASCICULE DE BREVET EUROPEEN

(11) **EP 0 048 204 B1**
(45) Date de publication et mention de la délivrance du brevet: **31.10.1984**
(21) Numéro de dépôt: 81401413.0
(22) Date de dépôt: 11.09.1981
(51) Int. Cl.: F42C 15/18, F42C 15/20, F42C 15/24

(54) **Cartouche à actionnement pyrotechnique de charge utile avec sécurité**
Patrone mit pyrotechnisch betätigter Nutzladung und mit Sicherheitseinrichtungen
Pyrotechnically activated cartridge with useful load with a safety

(30) Priorité: 12.09.1980 FR 8019720
(43) Date de publication de la demande: 24.03.1982
(73) Titulaire: SOCIETE E. LACROIX - TOUS ARTIFICES, F-31600 Muret (FR)
(72) Inventeur: Billard, Alain André Aristide, F-31600 Muret (FR); Calmettes, Hubert Claude Gilles, F-31300 Toulouse (FR); Encoyand, Roland, Claude, F-31600 Muret (FR)
(74) Mandataire: Schrimpf, Robert

## Description

La présente invention concerne la sécurité des munitions.

Pour lancer différentes charges utiles, par exemple des charges éclairantes, on utilise très souvent une cartouche comprenant un tube dont le fond de douille loge une charge pyrotechnique d'éjection. Et le projectile placé devant la charge d'éjection est muni à son tour d'une chaîne pyrotechnique à retard; initiée par la charge d'éjection, celle-ci va finalement allumer après sortie du tube la charge de mise en oeuvre du projectile.

Dans FR-A-2294420, la demanderesse a déjà décrit l'interposition d'un tiroir à coulissement transversal, lequel ne vient en position de transmission de feu qu'après la sortie de tube du projectile. De la sorte, la mise en oeuvre de la charge utile ne peut intervenir avant que le projectile ne soit sorti du tube de la cartouche. Ce moyen, qui a reçu une large utilisation, permet d'ores et déjà une sécurité non négligeable.

US-A-2 118 062 décrit également une fusée de sécurité mettant en oeuvre un tiroir qu'une butée retient dans une position de rupture de chaîne pyrotechnique, entre un détonateur primaire et une charge auxiliaire; sous l'effet de l'accélération du projectile, cette butée s'efface et le tiroir aligne alors un détonateur avec le détonateur primaire et la charge auxiliaire, pour établir la continuité de la chaîne pyrotechnique.

Dans ce dispositif connu rien ne s'oppose à l'établissement de la continuité de la chaîne pyrotechnique dès lors que l'accélération du projectile est suffisante, que cette accélération résulte de la mise en mouvement de ce dernier dans le tube d'arme ou d'un choc subi accidentellement par le projectile, dans le sens de déplacement possible de la butée.

FR-A-672 710 décrit une sécurité de fusée mettant en oeuvre un obturateur qui ferme un canal de transmission de feu et que la pression des gaz de combustion d'une charge chasse, le cas échéant par l'intermédiaire d'un marteau, pour ouvrir le canal et permettre de ce fait au feu d'une amorce de se transmettre à la charge du projectile.

Dans ce dispositif, rien n'empêche l'ouverture du canal, c'est-à-dire l'établissement de la continuité de la chaîne pyrotechnique, dès lors que la charge est initiée, même si cette initiation est accidentelle et résulte par exemple d'une libération accidentelle du percuteur correspondant, notamment si le projectile subit un choc dans le sens de déplacement possible de celui-ci.

Or, le sens de déplacement possible du percuteur de ce dispositif, comme celui de la butée mobile du dispositif décrit par US-A-2 118 062, coïncide avec celui du percuteur respectivement de l'amorce de la charge du projectile ou du détonateur primaire, si bien qu'un même choc accidentel peut à la fois initier cette amorce ou ce détonateur primaire, respectivement, et établir la continuité de la chaîne pyrotechnique, ce qui atténue considérablement la fiabilité de ces deux dispositifs connus.

Cela étant, la tendance actuelle est à augmenter considérablement la sécurité. Il en résulte corrélativement une complication des dispositifs utilisés.

La présente invention vient au contraire proposer une solution particulièrement satisfaisante, qui se trouve fondée sur des moyens simples, et donne entière satisfaction, en envisageant en plus du tiroir de rupture de chaîne précité, une double sécurité réalisée par des pièces entièrement séparées, et fonctionnant suivant des principes radicalement différents.

Selon la première sécurité proposée, le tiroir précité est immobilisé en position de rupture de chaîne par une butée, retenue axialement jusqu'à un effort d'intensité prédéterminée, et solidaire d'une masselotte, qui l'éclipse sous l'effet de l'accélération due au départ du coup.

Pour réaliser la seconde sécurité, qu'il est très avantageux d'utiliser selon l'invention, la chaîne pyrotechnique comporte en outre une autre rupture de chaîne, assurée par interposition d'un bloc obturateur, celui-ci étant également tenu axialement sous un effort prédéterminé, et susceptible d'être chassé par la pression des gaz de combustion. De préférence, cette autre rupture de chaîne est placée entre la charge d'éjection et le début de la chaîne pyrotechnique à retard.

De manière particulière, elle peut être réalisée par le fait que le bloc, qui coulisse dans un alésage, comporte un épaulement logeant un joint torique plus grand que l'alésage, et venant buter sur celui-ci, dans la position où le bloc assure la rupture de chaîne, alors que la pression des gaz force le passage du bloc avec son joint dans l'alésage.

De son côte, également dans un mode de réalisation particulier, la butée est avantageusement maintenue en position d'immobilisation du tiroir par une rondelle à dents ou un voile susceptible de céder sous un effort prédéterminé.

Selon une autre caractéristique de l'invention, la pression des gaz sur le bloc obturateur déplace celui-ci axialement, en sens inverse du mouvement axial de la masselotte à raison de l'accélération au départ du coup.

D'autres caractéristiques et avantages de l'invention apparaîtront à la lecture de la description détaillée qui va suivre, faite en référence aux dessins annexés, donnés pour illustrer à titre d'exemple non limitatif un mode de réalisation préférentiel de la présente invention, et sur lesquels:
- la figure 1 est une vue en coupe du mode de réalisation préférentiel des carouches selon la présente invention;
- la figure 2 est une autre vue en coupe, dans un plan perpendiculaire à celui de la figure 1;
- la figure 3 est une vue de détail d'une fraction de la figure 1, destinée à illustrer mieux les éléments désignés généralement par 30;
- la figure 4 est une section - droite formant la coupe B-B de la figure 1;
- la figure 5 est une vue en coupe d'une autre section de la figure 2, destinée à illustrer les détails désignés globalement par 60; et
- la figure 5A illustre plus précisément l'élément 62 de la figure 5.

La cartouche illustrée sur les figures 1 et 2 comporte un tube 1, solidaire d'un fond de douille 2, qui loge une charge pyrotechnique d'éjection 4, susceptible d'être excitée par une amorce électrique 3. En passant par les trous d'un paillet 5, les gaz dégagés par la charge d'éjection 4 vont propulser un projectile désigné généralement par la référence 10, ce projectile sortant lorsque va lâcher le bouchon 6 placé à l'autre extrémité, et retenu par sertissage ménagé au bout du tube 1.

Le projectile 10 comporte en partie supérieure une enveloppe définie par un disque 12 et un cylindre 11, cette enveloppe étant fixée par une vis 14 sur l'arbre central 13, qui vient en partie basse à son tour recevoir une vis 15 le fixant sur la pièce 16, perforée notamment en 17. Entre les parois d'extrémités 12 et 17 peut être ménagée une charge quelconque, par exemple un pain éclairant, qui sera allumé par des gaz dégagés par une charge de mise en oeuvre 72, et traversant les orifices 17. La plaque 16 est à son tour fixée sur le culot du projectile, qui est désigné par la référence générale 20, et peut être constitué en une ou plusieurs pièces solidaires.

Comme le montrent les figures 2 et 4, ce culot comporte en partie médiane un tiroir coulissant, désigné par 50. Ce tiroir est muni d'alésages dans lesquels sont sollicités vers l'extérieur des tétons 53 et 54, venant prendre appui sur la paroi externe de la pièce 20. De l'autre côté, le tiroir 50 comporte une tige 56, faisant saillie vers l'extérieur, jusqu'à traverser un orifice 57 ménagé dans la pièce 20, pour finalement venir s'appuyer sur le tube 1. On voit immédiatement que lorsque le projectile est sorti du tube, le tiroir 50 va se déplacer vers la gauche de la figure 4 pour venir en butée sur la paroi 20. Il en résulte alors que l'orifice 52 vient en position d'alignement, et permet ainsi une transmission de feu entre la charge-relais 51 de la figure 5 et la charge de mise en oeuvre 72 déjà mentionnée, à travers un mince voile 71.

On va maintenant décrire les éléments de sécurité selon l'invention.

Si l'on prend la chaîne pyrotechnique dans l'ordre, le premier de ces éléments de sécurité est constitué par ce que l'on a appelé précédemment »l'autre rupture de chaîne«. Sur la figure 3, on voit la partie supérieure du volume 25 ménagé pour le développement, à travers les orifices de la pièce 5, des gaz dégagés par la charge d'éjection 4. Sous l'effet du dégagement gazeux, la pression monte dans cette chambre 25, et avant qu'elle n'atteigne une valeur suffisante pour déplacer le projectile, elle va avoir agi sur l'ensemble 30, constitué d'un bloc-obturateur 31, muni d'un épaulement en creux 32 logeant un joint torique 33, qui vient s'appuyer sur le bord inférieur d'un alésage 35. Lorsque la pression dans la chambre 25 assure une force suffisante sur la face inférieure de l'obturateur 31, le joint 33 va entrer dans l'alésage. Le bloc 31 se trouve alors chassé vers le haut, où il pourra être reçu dans un alvéole 36, ménagé à cet effet. Lorsqu'il aura passé le bord supérieur de l'alésage 35, le joint 33 empêchera à nouveau la redescente du bloc-obturateur 31.

Les gaz dégagés par la charge d'éjection vont alors non seulement pouvoir assurer l'éjection du projectile, mais également allumer une charge pyrotechnique 40 formant relais à retard. Cette charge 40 est placée dans un alésage radial, aboutissant sur le côté de l'alésage 35 logeant le bloc-obturateur 31. Et cet alésage radial vient jusqu'à un orifice axial, permettant l'accès à une autre charge formant relais de transmission de feu 51.

Pour des raisons technologiques, l'alésage radial qui loge la pièce 40 se prolonge jusqu'à l'extrémité opposée du bloc 20, par un autre alésage 41. Celui-ci a essentiellement pour but de permettre la mise en place de la composition à retard 41, ainsi que son tassement. Après construction, l'alésage 41 est refermé par un piston 42 solidaire d'une tête 43 avec interposition d'un joint d'étanchéité.

La charge relais 51 se trouve immédiatement en dessous du tiroir coulissant 50, et elle poura donc assurer la poursuite de la transmission de feu, sous réserve que le tiroir 50 ait pu entre temps se déplacer, le projectile étant sorti du tube, afin d'amener l'orifice 52 en position axiale. On notera qu'en réalité l'allumage de la composition relais 51 peut se faire au môment désiré, puisqu'elle est placée après la charge à retard 40.

Si l'on revient maintenant à l'instant de départ du coup, les gaz dégagés par le charge d'éjection vont très rapidement communiquer une vive accélération au projectile. Cette accélération va s'exercer sur la masselotte 63 de la figure 5, qui est libre de coulisser dans une enceinte 64, tout effet de piston étant éliminé par un orifice 65 traversant la masselotte 63. Bien entendu, si au contraire on désirait ralentir le mouvement de la masselotte afin d'être sensible à une accélération pendant un certain temps, on pourrait donner à l'orifice 65 la section calibrée adéquate. Cette masselotte 63 va donc être sujette à une force dirigée vers le bas, et qui est proportionnelle à l'accélération communiquée au projectile, ainsi qu'à sa masse. Vissée sur la masselotte 63 se place une butée 61 faisant saillie dans le logement du tiroir 50 afin d'immobiliser celui-ci en position de rupture de chaîne. La masselotte 61 est retenue en position bloquant le tiroir par une rondelle 62, qui est une rondelle à dents comme on le voit mieux sur la figure 5A. Cette rondelle à dents va s'ouvrir lorsque l'effort qui lui est appliqué par la butée 61 atteint un seuil prédéterminé, et par conséquent lorsque l'accélération communiquée à l'ensemble des pièces 61 et 63 atteint une valeur prédéterminé. Une fois que la butée est rentrée dans le logement défini par l'enceinte 64, elle ne peut plus en ressortir, et le tiroir 50 est par conséquent libre de venir en position de transmission de feu.

On peut maintenant décrire le fonctionnement général de la cartouche selon l'invention. Après initiation de l'amorce 3, la charge d'éjection 4 commence à brûler, et produit un fort dégagement gazeux dans la chambre 25. Lors de la montée en pression, le bloc-obturateur 31 de la figure 3 va se trouver déplacé vers le haut, afin de permettre l'allumage de la charge à retard 40, qui va brûler pendant un temps préétabli, par exemple égal à 5/100 de secondes. En même temps ou peu après, le projectile 10 commence à se mouvoir. Son accélération atteint très rapidement une valeur très grande, suffisante pour déplacer la butée à l'encontre de la rondelle à dents 62, et libérer par conséquent le tiroir. Dès la sortie de bouche, le tiroir va donc pouvoir se mettre en position axiale, et autoriser la communication du feu entre la charge relais 51 et la charge de mise en oeuvre 72.

Peu après le mouvement du tiroir, le retard pyrotechnique 40 va arriver en fin de combustion et allumer la charge relais 51, laquelle communiquera maintenant le feu à la charge de mise en oeuvre 72. A son tour, celle-ci pourra assurer non seulement le dépotement de la charge utile de la cartouche, mais également la mise à feu du pain éclairant ou de la charge analogue qu'elle peut contenir.

L'homme de l'art comprendra que la charge selon l'invention présente une très grande sécurité. Cette sécurité intervient également au niveau de chocs violents subis par la cartouche, car le déplacement du bloc-obturateur 31 se produit axialement, mais en sens inverse du mouvement axial requis pour la masselotte 63 afin d'assurer la transmission de feu. Il en résulte qu'on violent choc vertical ne peut tout au plus que déplacer l'un des deux éléments, mais non les deux. D'autre part, ces organes sont placés au voisinage de plans axiaux de la cartouche qui sont perpendiculaires l'un à l'autre.

Dans un mode de réalisation particulier, le joint torique 33 de la figure 3 est un joint au silicone pour basse température, qui présente l'avantage d'assurer un bon blocage du bloc-obturateur lorsque celui-ci ne se déplace pas. Il en résulte une quasi irréversibilité du déplacement du bloc-obturateur 31, sauf bien entendu sous l'effet des fortes accélérations qui peuvent intervenir lors du départ du coup.

La cartouche selon la présente invention s'applique avantageusement comme leurre infrarouge pour aéronef, car celle permet une excellente sécurité, même si le retard 40 est très bref, de façon à assurer un déploiement du leurre infrarouge très tôt après que le projectile a quitté l'aéronef, condition que l'homme de l'art reconnaîtra comme fort utile.

## Revendications

1. Cartouche à actionnement pyrotechnique de charge utile, du type comprenant un tube (1) solidaire d'un fond de douille (2) qui loge une charge pyrotechnique d'éjection (4), et devant celle-ci, un projectile (10) muni d'une chaîne pyrotechnique à retard par la charge d'éjection (4) afin d'allumer après sortie de tube la charge (72) de mise en oeuvre du projectile, et dans laquelle cette chaîne pyrotechnique est interrompue au niveau d'un tiroir (50) à coulissement transversal, lequel ne vient en position de transmission de feu qu'après sortie de tube du projectile, et dans laquelle le tiroir (50) est immobilisé en position de rupture de chaîne par une butée (61), caractérisée par le fait que cette butée est maintenue axialement jusqu'à un effort d'intensité prédéterminée, et solidaire d'une masselotte (63) qui l'eclipse sous l'effet de l'accélération due au départ du coup, et par le fait que la chaîne pyrotechnique comporte une autre rupture de chaîne (30) assurée par interposition d'un bloc obturateur (31), également tenu axialement sous un effort prédéterminé, et susceptible d'être chassé par la pression des gaz de combustion.

2. Cartouche selon la revendication 1, caractérisée par le fait que ladite autre rupture de chaîne (30) est placée entre la charge d'éjection (4) et le début de la chaîne pyrotechnique à retard (40).

3. Cartouche selon l'une des revendications 1 et 2, caractérisée par le fait que le bloc (31), qui coulisse dans un alésage (35) comporte un épaulement (32) logeant un joint torique (33) plus grand que l'alésage (35) et venant buter sur celui-ci, dans la position où le bloc assure la rupture de chaîne, alors que la pression des gaz force le passage du bloc (31) avec son joint (33) dans l'alésage (35).

4. Cartouche selon l'une des revendications 1 à 3, caractérisée par le fait que la butée (61) est maintenue en position d'immobilisation du tiroir (50) par une rondelle à dents (62) susceptible de céder sous un effort prédéterminé.

5. Cartouche selon l'une des revendications 1 à 4, caractérisée par le fait que la pression des gaz sur le bloc obturateur (31) déplace celui-ci axialement, en sens inverse du mouvement axial de la masselotte (63) à raison de l'accélération au départ du coup.

6. Cartouche selon l'une des revendications 1 à 5, caractérisée par le fait que la masselotte (63) et le bloc obturateur (31) sont disposés au voisinage de plans axiaux respectifs, perpendiculaires l'un à l'autre.

## Patentansprüche

1. Patrone mit pyrotechnisch betätigter Nutzladung, bestehend aus einem Rohr (1), welches mit dem Boden einer eine pyrotechnische Abschlußladung (4) aufnehmenden Hülse (2) verbunden ist, und vor dieser Abschlußladung, aus einem Projektil (10) mit einer pyrotechnischen verzögernden Kette, welche durch die Ausstoßladung ausgelöst wird, um nach Ausstoß aus dem Rohr die Ladung (72) zum Einsetzen des Projektils zu zünden, und in welcher diese pyrotechnische Ladung im Niveau von einem quer beweglichen Schieber (50) unterbrochen ist, welcher nur nach Ausstoß des Projektils aus dem Rohr in seine das Feuer übertragende Stellung geht, und in welcher der Schieber (50) durch einen Anschlag (61) in einer die pyrotechnische Kette unterbrechenden Stellung unbeweglich gehalten ist, dadurch gekennzeichnet, daß dieser Anschlag bis zu einer Kraft von vorgegebener Stärke axial gehalten ist und mit einem Sockel (63) verbunden ist, welcher ihn unter der Wirkung der Beschleunigung zu Beginn des Abschusses entfernt, und daß die pyrotechnische Kette eine weitere Kettenunterbrechung (30) aufweist, welche durch Zwischenschieben eines Verschlußblockes (31) sichergestellt ist, der gleichfalls unter der Wirkung einer vorgegebenen Kraft axial gehalten ist und durch den Druck von Verbrennungsgasen ausgeworfen werden kann.

2. Patrone nach Anspruch 1, dadurch gekennzeichnet, daß die weitere Kettenunterbrechung (30) zwischen der Ausstoßladung (4) und dem Beginn der pyrotechnischen verzögernden Kette (40) angeordnet ist.

3. Patrone nach Anspruch 1 oder 2, dadurch gekennzeichnet, daß der Block (31), welcher in einer Bohrung (35) verschiebbar ist, eine Schulter (32) mit einer ringförmigen Dichtung (33) trägt, welche größer ist als die Bohrung (35) und gegen diese in der Stellung zum Anschlag kommt, in welcher der Block die Unterbrechung der Kette sicherstellt, bis der Gasdruck den Eintritt des Blockes (31) mit seinem Anschlußstück in die Bohrung (35) erzwingt.

4. Patrone nach einem der Ansprüche 1 bis 3, dadurch gekennzeichnet, daß der Anschlag durch eine Zahnscheibe (62) in einer Stellung gehalten wird, in welcher der Schieber (50) unbeweglich ist, welche Zahnscheibe unter einer vorgegebenen Kraft nachgebend ausgebildet ist.

5. Patrone nach einem der Ansprüche 1 bis 4, dadurch gekennzeichnet, daß der Gasdruck auf den Verschlußblock (31) diesen axial im entgegengesetzten Sinn zur axialen Bewegung des Sockels auf Grund der Beschleunigung zu Beginn des Schusses versetzt.

6. Patrone nach einem der Ansprüche 1 bis 5, dadurch gekennzeichnet, daß der Sockel (63) und der Verschlußblock (31) in der Nähe jeweiligen axialen Ebenen angeordnet sind, die zueinander senkrecht sind.

## Claims

1. A cartridge with a pyrotechnically activated load, of the type comprising a tube (1) solid with the base of a socket (2) which houses a pyrotechnic ejection charge (4), and in front of this, a projectile (10) provided with a delaying pyrotechnic fuze train initiated by the ejection charge (4) in order to light after exit from the tube the charge (72) putting into operation the projectile, and in which the pyrotechnic fuze train is interrupted at the level of a transversely sliding drawer (50), which comes into position for transmitting the fire only after exit of the projectile from the tube, and in which the drawer (50) is immobilized in its position interrupting the fuze trains by an abutment (61), characterized by the fact that this abutment (61) is held axially up to a force of predetermined intensity, and is solid with a mass (63) which overcomes it under the effect of the acceleration due to firing, and by the fact that the pyrotechnic fuze train has another interruption of the fuze train (30) caused by interposition of an obturator block (31), also held axially under a predetermined force, and susceptible of being moved by the pressure of the combustion gases.

2. A cartridge according to claim 1, characterized by the fact that the said other interruption of the fuze train (30) is placed between the ejection charge (4) and the beginning of the delaying pyrotechnic fuze train.

3. A cartridge according to either of claims 1 and 2, characterized by the fact that the block (31), which slides in a bore (35) has a shoulder (32) housing an O-Ring (33) larger than the bore (35) and abutting this, in the position where the block causes interruption of the fuze train, then the gas pressure forces movement of the block (31) with its O-Ring (33) in the bore (35).

4. A cartridge according to any of claims 1 to 3, characterized by the fact that the abutment (61) is maintained in position immobilizing the drawer (50) by a toothed washer (62) susceptible of yielding under a predetermined force.

5. A cartridge according to any of claims 1 to 4, characterized by the fact that the gas pressure on the obturator block (31) displaces it axially in a direction reverse to the axial movement of the mass (63) on account of acceleration on firing.

6. A cartridge according to any of claims 1 to 5, characterized by the fact that the mass (63) and the obturator block (31) are arranged substantially in axial planes which are respectively at right angles to each other.
